# EUROPÄISCHE PATENTSCHRIFT

(11) **EP 2 122 234 B1**
(45) Veröffentlichungstag und Bekanntmachung des Hinweises auf die Patenterteilung: **01.08.2012**
(21) Anmeldenummer: 07727062.7
(22) Anmeldetag: 19.03.2007
(51) Int. Cl.: F21S 4/00

(54) **LICHTERKETTE**
FAIRY LIGHTS
GUIRLANDE LUMINEUSE

(43) Veröffentlichungstag der Anmeldung: 25.11.2009
(73) Patentinhaber: OSRAM AG, 81536 München (DE)
(72) Erfinder: DELLIAN, Harald, 83533 Edling (DE)
(86) Internationale Anmeldenummer: PCT/EP2007/052585
(87) Internationale Veröffentlichungsnummer: WO 2008/113411

(56) Entgegenhaltungen:
- WO-A-01/25681
- DE-U1- 20 309 070
- DE-U1-202005 006 643

## Beschreibung

### Technisches Gebiet

Die Erfindung betrifft eine Lichterkette mit einer Mehrzahl von Lichtquellen.

### Stand der Technik

Lichterketten, wie sie beispielsweise an Weihnachtsbäumen aber auch an sonstigen Gegenständen, wie Häuserwänden, Türen oder Türrahmen oder dergleichen, zur Beleuchtung oder Dekoration angebracht werden können, sind bekannt. Da bei derartigen Lichterketten die Lichtquellen relativ groß sind und so angeordnet sind, dass sie wesentlich aus der Lichterkette herausragen, besteht bei der Montage oder der Demontage die Gefahr der Kabelverwicklung und der Knäuelbildung. Soll die Lichterkette nach dem Gebrauch wieder in die Verpackung eingebracht werden, so ist dies quasi nicht mehr möglich, da durch die Knäuelbildung die vorgesehenen Einbringpositionen nicht mehr erreicht werden können. Eine entsprechende Aufbewahrung in der Verpackung ist daher relativ zeitaufwändig oder die Lichterkette wird im gesamten erzeugten Knäuel in die Verpackung einfach eingelegt. Darüber hinaus können durch diese bekannten Lichterketten durch die Kabelverwicklung auch Knicke und Kabelbrüche entstehen und dadurch die Funktionsfähigkeit der Lichterkette erheblich beeinträchtigt werden.

Nicht zuletzt ist die gesamte Lichterkette durch die relativ großen und herausstehenden Lichtquellen auch relativ schwer und unhandlich. Die Montage und Demontage ist daher auch relativ aufwändig und die kerzenartig aus der Lichterkette herausragenden Lichtquellen bleiben aufgrund ihrer Größe und ihres Gewichts oftmals nicht in der entsprechenden Anbringposition, sondern verkippen oder lösen sich von der Anbringposition. Die Lichterkette hängt dann an dieser Stelle einfach lose im Raum.

In der Schrift DE 20 2005 006 643 U1 ist eine flexible LED-Kabel-Beleuchtung offenbart, in den zwei Drähte eingebettet sind und bei der in Vertiefungen LED-Stränge zwischen die Drähte geschaltet sind.

Die Schrift WO 01/25681 zeigt ein längliches LED Beleuchtungssystem, das zwei elektrische Leiter in einem Kunststoffverguss vorsieht. Zwischen den elektrischen Leitern sind eine Mehrzahl von LEDs vergossen.

Die Schrift DE 203 09 070 U1 zeigt eine Beleuchtungseinrichtung, bei der mehrere in Serie geschaltete LEDs auf einer flexiblen Leiterplatte angeordnet sind. Die LEDs werden von einem Dekoder angesteuert, der mit zwei Leiterbahnen auf der Leiterplatte verbunden ist.

### Darstellung der Erfindung

Es ist Aufgabe der vorliegenden Erfindung, eine Lichterkette zu schaffen, welche individuelle spezifische Kontaktierungen einzelner Kabel in den Kabelkanälen ermöglicht, wodurch spezifische Schaltkonzepte der Lichterkette realisiert werden können.

Diese Aufgabe wird durch eine Lichterkette, welche die Merkmale nach Anspruch 1 aufweist, gelöst.

Eine erfindungsgemäße Lichterkette umfasst eine Mehrzahl von Lichtquellen, welche bevorzugt beabstandet zueinander in der Lichterkette angeordnet sind. Die Lichtquellen sind in die Lichterkette integriert und in ein Trägerteil der Lichterkette eingebettet. Durch diese Ausgestaltung kann ermöglicht werden, dass die Lichterkette über ihre gesamte Länge im Wesentlichen die gleiche Dicke bzw. den gleichen Durchmesser aufweist. Auch an den Stellen, an denen die Lichtquellen angeordnet sind, ist der Durchmesser bzw. die Ausgestaltung der Lichterkette nicht dicker oder nur unwesentlich dicker als an den Stellen, an denen keine Lichtquellen angeordnet sind. Durch diese eingebettete Anbringung der Lichtquellen kann die Handhabbarkeit wesentlich verbessert werden. Kabelverwicklungen bei der Montage oder Demontage können verhindert werden. Da die Leuchtmittel quasi nicht mehr oder nur noch unwesentlich aus der Lichterkette herausstehen, kann auch die Einbringung in eine Verpackung nach dem Gebrauch aufwandsarm und zielführend erfolgen. Kabelknicke oder Kabelbrüche aufgrund unsachgemäßer Einbringung der Lichterkette in die Verpackung können dadurch verhindert werden. Das Einbringen in vorgesehene Positionen in der Verpackung kann durch die erfindungsgemäße Lichterkette leicht erfolgen.

Die Lichterkette ist insbesondere bandartig und flexibel ausgebildet und kann somit in vielfältiger Weise gebogen und verformt werden, um sie an unterschiedlich geformten und ausgebildeten objekten, beispielsweise an einem Baum oder einem Türrahmen oder sonstigem, anbringen zu können. Dazu umfasst die Lichterkette bevorzugt eine Mehrzahl von Befestigungselemente. Beispielsweise können dazu Haken oder Klammern oder Stecklaschen oder dergleichen vorgesehen sein, welche mit der Lichterkette verbunden und an dieser angeordnet sind.

Bevorzugt sind die Lichtquellen von einem schlauchartigen Trägerteil umgeben. Bei dieser Ausgestaltung sind die Lichtquellen somit vollständig im Inneren eines Schlauches angeordnet. Neben einer über die gesamte Länge sehr schmalen Ausgestaltung der Lichterkette kann durch diese Ausgestaltung des Trägerteils auch ein vollständiges Einbetten der Lichtquellen ermöglicht werden. Eine Beschädigung, beispielsweise ein verkratzen oder dergleichen, kann dadurch verhindert werden. Indem das schlauchartige Trägerteil die Lichtquellen vollständig umgibt kann dadurch auch ein Schutz vor Verschmutzung besonders vorteilhaft gewährleistet werden.

Bevorzugt erstreckt sich das schlauchartige Trägerteil über die gesamte Länge der Lichterkette.

Bei der Ausgestaltung mit einem schlauchartigen Trägerteil kann dieses aus einem flexiblen lichtdurchlässigen Material ausgebildet sein. Besonders bevorzugt erweist sich ein sehr weicher Schlauch, welcher die Anbringung der Lichterkette an unterschiedlichsten Objekten mit verschiedensten und auch relativ starken Verwindungen ermöglicht.

Es kann auch vorgesehen sein, dass eine Lichtquelle im Wesentlichen bündig mit einer Außenseite des Trägerteils in das Trägerteil eingebettet ist. Die Außenseite einer Lichtquelle ist bei einer derartigen Ausführung freiliegend. Dadurch kann die Lichtemission verbessert werden. Durch die im wesentlichen bündige Anordnung und Einbettung der Lichtquelle in das Trägerteil kann einerseits auch wieder ein Schutz vor Beschädigung gewährleistet werden und andererseits eine kompakte und bauraumminimierte Ausgestaltung ermöglicht werden.

Die Lichterkette umfasst ein Oberteil und ein Unterteil, welche verbindbar sind. In dem Oberteil sind die Lichtquellen angeordnet und in dem Unterteil sind Kabelkanäle mit jeweils zumindest einem Kabel angeordnet. Die zunächst separat bereitgestellten Teile können dann mit den jeweils aufzunehmenden Komponenten ausgebildet werden und dann im Nachhinein zur Fertigstellung der Lichterkette miteinander verbunden werden. Zur Verbindung kann eine Verklemmung oder ein Verrasten oder dergleichen vorgesehen sein.

Bevorzugt sind zumindest zwei, insbesondere drei, parallel zueinander verlaufende Kabelkanäle in dem Unterteil ausgebildet. Es können auch vier Kabelkanäle vorgesehen sein, womit dann auch eine Steuerung von Rot-Grün-Blau (RGB-Steuerung) Farbkanälen möglich ist. Durch Kontaktierung von einem oder mehreren dieser in dem jeweiligen Kabelkanal geführten Kabel können unterschiedlichste Schaltungskonzepte der Lichtquellen in der Lichterkette ermöglicht werden.

Durch die Einbringung der Kabel in Kabelkanäle in dem Unterteil kann eine geführte Anbringung dieser Kabel ermöglicht werden und eine positionsgenaue elektrische Kontaktierung erreicht werden. Darüber hinaus kann dadurch eine kompakte Ausgestaltung sowie ein Schutz der Kabel gewährleistet werden.

Bevorzugt sind in das Oberteil Schneidelemente integriert, wobei jede Lichtquelle mit zwei Schneidelementen elektrisch kontaktiert ist. Bevorzugt sind die Schneidelemente so angeordnet, dass beim Zusammenfügen des Oberteils mit dem Unterteil spezifische Kabel in den Kabelkanälen angeschnitten werden und dadurch eine elektrische Kontaktierung gewährleistet ist. Die Schneidelemente sind lediglich zur Herstellung einer elektrischen Kontaktierung mit den Kabeln vorgesehen, nicht jedoch zur vollständigen Durchtrennung eines Kabels angeordnet. Durch diese integrierten Schneidelemente und deren spezifische Anordnung in dem Oberteil können wiederum individuelle spezifische Kontaktierungen einzelner Kabel in den Kabelkanälen ermöglicht werden, wodurch spezifische Schaltkonzepte der Lichterkette realisiert werden können.

In dem Oberteil sind Kabeltrenner angeordnet und jeder Lichtquellen ist ein Kabeltrenner zugeordnet. Ein Kabeltrenner ist ein Element, welches beim Verbinden des Oberteils mit dem Unterteil ein in einem Kabelkanal angeordnetes Kabel vollständig durchtrennt. Auch hier kann durch die individuelle Anordnung eines Kabeltrenners eine präzise und spezifische Durchtrennung eines Kabels ermöglicht werden. Beim Zusammenfügen des Oberteils mit dem Unterteil wird durch diesen integrierten Kabeltrenner somit automatisch ein Durchtrennen eines gewünschten Kabels erreicht. Die Verbindungsleitungen müssen somit nicht mehr per Hand geschnitten werden.

Bevorzugt ist somit beim Zusammenfügen des Oberteils mit dem Unterteil abhängig von der Art und Anordnung der Schneidelemente ein Anschneiden eines oder mehrerer Kabel in einem Kabelkanal bzw. in Kabelkanälen realisierbar und dadurch eine Lichtquelle mit einem Kabel elektrisch kontaktierbar. Durch das Anschneiden wird quasi die elektrisch isolierende Hülle des Kabels soweit aufgetrennt, dass ein elektrischer Kontakt des Schneidelements mit dem innenliegenden elektrischen Leitelement, beispielsweise einem Kupferdraht oder dergleichen, gewährleistet ist.

Ein Schneidelement kann beispielsweise als so genannte Schneidzunge ausgebildet sein und an der einem Kabel zugewandten Seite eine V-förmige Einkerbung aufweisen.

Ein Kabeltrenner umfasst bevorzugterweise ein Schneideteil, welches einem Kabel zugewandt ist. Darüber hinaus ist eine Hülle, insbesondere eine Kunststoffhülle vorgesehen, welche ein das Schneideteil aufweisendes Element des Kabeltrenners umgibt. Durch diese Außenhülle wird das sichere Auftrennen gewährleistet, da das durchschnittene Kabel durch diese Hülle quasi zur Seite gedrängt wird und die getrennten Enden des Kabels voneinander weggedrückt werden.

Bevorzugt sind die Lichtquellen als Leuchtdioden ausgebildet. Dies ist besonders bei einer Ausführung der Lichterkette vorteilhaft, bei der ein Oberteil und ein Unterteil vorhanden ist, welche zusammengefügt werden müssen. Da dieses Zusammenfügen mit mechanischen Erschütterungen einhergeht, und Leuchtdioden gegenüber derartigen Einflüssen unempfindlich sind, können Beschädigungen der Lichtquellen beim Zusammenfügen vermieden werden.

### Kurze Beschreibung der Zeichnungen

Ausführungsbeispiele der Erfindung werden nachfolgend anhand schematischer Zeichnungen näher erläutert. Es zeigen:
- Fig. 1: ein erstes Ausführungsbeispiel einer erfindungsgemäßen Lichterkette;
- Fig. 2: ein zweites Ausführungsbeispiel einer erfindungsgemäßen Lichterkette;
- Fig. 3: ein Teilelement einer Lichterkette gemäß Fig. 2;
- Fig. 4: ein weiteres Teilelement einer Lichterkette gemäß Fig. 2;
- Fig. 5: ein drittes Teilelement einer Lichterkette gemäß Fig. 2;

- Fig. 6: eine Darstellung von Teilkomponenten der Lichterkette gemäß Fig. 2;
- Fig. 7: eine schematische Draufsicht auf eine erste Ausgestaltung einer Kontaktierung in einer Lichterkette gemäß Fig. 2;
- Fig. 8: eine schematische Draufsicht auf eine zweite Ausführung einer Kontaktierung in einer Lichterkette gemäß Fig. 2;
- Fig. 9: eine schematische Draufsicht auf eine weitere Ausführung einer Kontaktierung in einer Lichterkette gemäß Fig. 2; und
- Fig.: 10 eine Schaltungsanordnung einer Lichterkette, in dem die Ausführungen gemäß Fig. 7 bis 9 realisiert sind.

### Bevorzugte Ausführung der Erfindung

In den Figuren werden gleiche oder funktionsgleiche Elemente mit den gleichen Bezugszeichen versehen.

In Fig. 1 ist in schematischer Schnittdarstellung ein erstes Ausführungsbeispiel einer bandartigen, flexiblen und somit vielfältig verformbaren Lichterkette 1 gezeigt. Die Lichterkette 1 ist in einem Teilabschnitt ihrer Gesamtlänge gezeigt. Die Lichterkette 1 weist eine Mehrzahl von Lichtquellen 2, 3 auf, welche im Ausführungsbeispiel als Leuchtdioden ausgebildet sind und beabstandet zueinander in der Lichterkette 1 angeordnet sind. Die Lichtquellen 2 und 3 sind in Reihe zueinander geschaltet und über eine Signalleitung 4 miteinander verbunden. Weitere Signalleitungen 5 und 6 führen zu weiteren nicht dargestellten Lichtquellen.

Die Lichterkette 1 umfasst des Weiteren ein schlauchartiges Trägerteil 7, welches die Lichtquellen 2 und 3 sowie die Signalleitungen 4, 5 und 6 vollständig umgibt. Das schlauchartige Trägerteil 7 ist aus einem hochflexiblen und lichtdurchlässigen Material ausgebildet. Die Lichtquellen 2 und 3 sind somit vollständig in die Lichterkette 1 integriert und in das Trägerteil 7 eingebettet. Wie zu erkennen ist, sind die Lichtquellen 2 und 3 durch ihre Anordnung und Einbettung in das Trägerteil 7 auch so angeordnet und dimensioniert, dass die Lichterkette 1 über ihre gesamte Länge im Wesentlichen die gleiche Dicke aufweist. Auch an den Stellen, an denen die Lichtquellen 2 und 3 angeordnet sind, ist diese gleich oder unwesentlich größer als die Dicke bzw. der Durchmesser an den Stellen der Lichterkette 1, an denen keine Lichtquellen 2 und 3 angeordnet sind.

In Fig. 2 ist ein weiteres Ausführungsbeispiel einer Lichterkette 1 in schematischer Schnittansicht gezeigt. Auch in Fig. 2 ist lediglich ein Teilausschnitt der gesamten Länge der Lichterkette 1 dargestellt. Bei dieser Ausgestaltung umfasst die Lichterkette 1 ein Oberteil 1a und ein Unterteil 1b, welche als separate Teile bereitgestellt sind. Sowohl das Oberteil 1a als auch das Unterteil 1b sind als Trägerteile realisiert. Bei der gezeigten Ausführung sind mehrere Lichtquellen (dargestellt ist nur die Lichtquelle 2) in das als Trägerteil ausgebildete Oberteil 1a eingebettet. Wie in Fig. 2 gezeigt ist, ist die Lichtquelle 2 so in das Oberteil 1a eingebettet und integriert, dass sie quasi bündig mit der Oberseite bzw. der dem Unterteil 1b abgewandten Seite des Oberteils 1a angeordnet ist. Nach außen hin ist bei dieser Ausgestaltung die Lichtquelle 2 somit freiliegend. Auch durch diese Ausgestaltung kann eine relativ kompakte und flachbauende Ausgestaltung der Lichterkette 1 in ihrer Dicke bzw. ihrem Durchmesser ermöglicht werden.

Die Lichtquelle 2 ist mit zwei Schneidelementen 8 und 9, welche ebenfalls in das Oberteil 1a integriert sind, durch Signalleitungen 10 und 11 elektrisch kontaktiert. Darüber hinaus ist ein Kabeltrenner 12 in dem Oberteil 1a integriert. Die Schneidelemente 8 und 9, welche als Schneidzungen ausgebildet sind, und der Kabeltrenner 12 sind so im Oberteil 1a integriert, dass sie nach unten hin aus dem Oberteil 1a herausragen.

In dem Unterteil 1b ist eine Mehrzahl von parallel zueinander verlaufenden und beabstandet zueinander angeordneten Kabelkanälen 13, 14 und 15 ausgebildet, wie dies in Fig. 3 in Draufsichtdarstellung zu erkennen ist. In den Kabelkanälen 13, 14 und 15 ist jeweils ein Kabel angeordnet.

Wie nachfolgend noch erläutert, wird beim Zusammenfügen des Oberteils 1a mit dem Unterteil 1b durch die Schneidelemente 8 und 9 ein Anschneiden spezifischer Kabel, welche in den Kanälen 13 bis 15 angeordnet sind, erreicht. Darüber hinaus wird durch den Kabeltrenner 12 eine vollständige Durchtrennung eines Kabels in einem Kabel 13 bis 15 gewährleistet.

In Fig. 4 ist in vereinfachter Seitenansicht ein Ausführungsbeispiel eines Schneidelements 8 gezeigt. Dieses ist schwalbenschwanzartig ausgebildet und weist eine Oberkante 81 auf, an welchem die Signalleitung 10 kontaktiert ist. An der gegenüberliegenden Seite weist das Schneidelement 8 eine in umgekehrter Richtung ausgebildete V-förmige Einkerbung 82 auf, welche die Schneidklinge darstellt. Diese ist aus dem Oberteil 1a herausragend angeordnet.

In Fig. 5 ist ein Ausführungsbeispiel eines Kabeltrenners 12 gezeigt. Der Kabeltrenner 12 weist eine Kunststoffhülle 121 auf, welche ein Element 122 umgibt, an dessen Unterseite ein Schneidwerkzeug 123 angeordnet ist. Die Kunststoffhülle 121 erstreckt sich nur teilweise über die gesamte Länge des Kabeltrenners 12.

In Fig. 6 ist eine schematische Schnittdarstellung gezeigt, bei der im zusammengesetzten Zustand des Oberteils 1a mit dem Unterteil 1b ein in einem Kabelkanal 14 verlaufendes Kabel 14a vollständig durchtrennt ist. Es ist zu erkennen, dass durch die Kunststoffhülle 121 das sichere voneinander entfernen der Enden des durchtrennten Kabels 14a gewährleistet wird.

In den Fig. 7 bis 9 sind in Draufsicht jeweils in schematischer Darstellung verschiedene Ausführungen von Kontaktierungen in der Lichterkette 1 gemäß Fig. 2 gezeigt. Dazu ist in Fig. 10 ein vereinfachtes Schaltkonzept dargestellt, bei dem im oberen Abschnitt vier als Leuchtdioden ausgebildete Lichtquellen in Reihe zueinander und zwischen ein Spannungspotential geschaltet sind. In Fig. 7 ist dabei eine Darstellung gezeigt, welche die erste Leuchtdiode bzw. Lichtquelle in Fig. 10 im Bereich I zeigt. Die Anordnung der Schneidelemente 8, 9 und 16 sowie des Kabeltrenners 12 ist dargestellt.

In Fig. 8 ist eine entsprechende Darstellung in Draufsicht gezeigt, bei der diesbezüglich die Anordnung in Bereich II in Fig. 10 gezeigt ist.

In Fig. 9 ist eine weitere Draufsicht einer Ausführung eines Schaltkonzepts gezeigt, bei dem diesbezüglich der Bereich III in Fig. 10 dargestellt ist. Auch hier sind die Schneidelemente 8, 9 und 17 zu erkennen.

Bei den Ausführungen in Fig. 7 und 9 sind die Schneidelemente 16 und 17 jeweils über zwei Kabelkanäle 13 und 14 bzw. 14 und 15 angeordnet und zum Anschneiden und elektrischen Kontaktieren der in diesen Kabelkanälen 13 und 14 bzw. 14 und 15 angeordneten Kabel ausgebildet.

In den Fig. 7 bis 9 sind in vereinfachter schematischer Darstellung die zusammengefügten Teile 1a und 1b der Lichterkette 1 gemäß Fig. 2 dargestellt. Ausgehend von der Darstellung in Fig. 2 kann eine derartige haltende Verbindung zwischen dem Oberteil 1a und dem Unterteil 1b durch ein Verklemmen, Verklippsen oder Verrasten ermöglicht werden. Insbesondere kann automatisch durch das Erzeugen des Anschneidens mit den Schneidelementen 8 und 9 und dem Kabeltrenner 12 eine mechanisch stabile Verbindung zwischen dem Oberteil 1a und dem Unterteil 1b ermöglicht werden.

Durch Wölbungen in den Kabelkanälen 13 bis 15 kann eine Zugentlastung der Kabel gewährleistet werden. Die Wölbungen sind als wellenartige Erhebungen im Boden eines Kabelkanals ausgebildet und in Längsrichtung (in Fig. 3 horizontale Richtung) eines Kabelkanals 13 bis 15 beabstandet zueinander angeordnet. Ein Kabel in einem Kabelkanal 13 bis 15 ist dadurch quasi über Bodenwelle des Kabelkanals geführt bzw. gelegt.

In dem Unterteil 1b können auch vier Kabelkanäle ausgebildet sein, in denen jeweils ein Kabel angeordnet ist. Dadurch kann eine Steuerung von Leuchtdioden mit Multifarblichterzeugung ermöglicht werden. Insbesondere zur Steuerung der Grundfarben Rot, Grün und Blau ist dann jeweils ein Steuerkanal und ein Versorgungskanal mit jeweils einer Leitung bzw. einem Kabel vorgesehen.

## Patentansprüche

1. Lichterkette mit einer Mehrzahl von Lichtquellen (2, 3), wobei
die Lichtquellen (2, 3) in die Lichterkette (1) integriert sind und in ein Trägerteil (7; 1a) der Lichterkette (1) eingebettet sind und wobei die Lichterkette (1) ein Oberteil (1a) und ein Unterteil (1b) umfasst, welche verbindbar sind und in dem als Trägerteil ausgebildeten Oberteil (1a) die Lichtquellen (2, 3) eingebettet sind und in dem Unterteil (1b) Kabelkanäle (13, 14, 15) mit Kabeln (14a) angeordnet sind,
**dadurch gekennzeichnet, dass**
in dem Oberteil (1a) Kabeltrenner (12) angeordnet sind und jeder Lichtquelle (2, 3) ein Kabeltrenner (12) zugeordnet ist.

2. Lichterkette nach Anspruch 1,
**dadurch gekennzeichnet, dass**
eine Lichtquelle (2, 3) von einem schlauchartigen Trägerteil (7) umgeben ist.

3. Lichterkette nach Anspruch 2,
**dadurch gekennzeichnet, dass**
sich das schlauchartige Trägerteil (7) über die gesamte Länge der Lichterkette (1) erstreckt.

4. Lichterkette nach einem der vorhergehenden Ansprüche, **dadurch gekennzeichnet, dass**
eine Lichtquelle (2, 3) im Wesentlichen bündig mit einer Außenseite des Trägerteils (1a) in das Trägerteil (1a) eingebettet ist.

5. Lichterkette nach Anspruch 1,
**dadurch gekennzeichnet, dass**
in dem Unterteil (1b) drei parallel zueinander verlaufende Kabelkanäle (13, 14, 15) angeordnet sind.

6. Lichterkette nach Anspruch 1 oder 5,
**dadurch gekennzeichnet, dass**
in das Oberteil (1a) Schneidelemente (8, 9, 16, 17) integriert sind und jede Lichtquelle (2, 3) mit Schneidelementen (8, 9, 16, 17) elektrisch kontaktiert ist.

7. Lichterkette nach einem der Ansprüche 1, 5 oder 6, **dadurch gekennzeichnet, dass**
beim Zusammenfügen des Oberteils (1a) mit dem Unterteil (1b) abhängig von der Art und Anordnung der Schneidelemente (8, 9, 16, 17) ein oder mehrere Kabel (14a) anschneidbar und elektrisch kontaktierbar sind und abhängig von der Anordnung des Kabeltrenners (12) ein Kabel (14a) vollständig durchtrennbar ist.

8. Lichterkette nach einem der vorhergehenden Ansprüche, **dadurch gekennzeichnet, dass**
die Lichtquellen (2, 3) Leuchtdioden sind.

## Claims

1. String of lights having a plurality of light sources (2, 3), the light sources (2, 3) being integrated into the string of lights (1) and being embedded in a support part (7; 1a) of the string of lights (1) and the string of lights (1) comprising an upper part (1a) and a lower part (1b), which can be interconnected, and the light sources (2, 3) being embedded in the upper part (1a), which is in the form of a support part, and cable ducts (13, 14, 15) with cables (14a) being arranged in the lower part (1b), **characterized in that** cable separators (12) are arranged in the upper part (1a) and one cable separator (12) is assigned to each light source (2, 3).

2. String of lights according to Claim 1, **characterized in that** a light source (2, 3) is surrounded by a tubular support part (7).

3. String of lights according to Claim 2, **characterized in that** the tubular support part (7) extends over the entire length of the string of lights (1).

4. String of lights according to one of the preceding claims, **characterized in that** a light source (2, 3) is embedded in the support part (1a) substantially flush with an outside of the support part (1a).

5. String of lights according to Claim 1, **characterized in that** three parallel cable ducts (13, 14, 15) are arranged in the lower part (1b).

6. String of lights according to Claim 1 or 5, **characterized in that** cutting elements (8, 9, 16, 17) are integrated into the upper part (1a) and each light source (2, 3) is electrically contact-connected to cutting elements (8, 9, 16, 17).

7. String of lights according to one of Claims 1, 5 and 6, **characterized in that**, when the upper part (1a) and the lower part (1b) are joined together, it is possible, depending on the type and arrangement of the cutting elements (8, 9, 16, 17), to make an incision into one or more cables (14a) and to electrically contact-connect to it or them and, depending on the arrangement of the cable separator (12), to completely sever a cable (14a).

8. String of lights according to one of the preceding claims, **characterized in that** the light sources (2, 3) are light-emitting diodes.

## Revendications

1. Guirlande lumineuse comprenant une pluralité de sources lumineuses (2, 3),
les sources lumineuses (2, 3) étant intégrées dans la guirlande lumineuse (1) et étant insérées dans un élément de support (7 ; 1a) de la guirlande lumineuse(1) et
la guirlande lumineuse (1) comprenant une partie supérieure (1a) et une partie inférieure (1b) qui peuvent être reliées et les sources lumineuses (2, 3) étant insérées dans la partie supérieure (1a) exécutée en tant qu'élément de support et des conduits de câble (13, 14, 15) contenant des câbles (14a) étant situés dans la partie inférieure (1b), **caractérisée en ce que** des coupe-câbles (12) sont situés dans la partie supérieure (1a) et un coupe-câble (12) est associé à chaque source lumineuse (2, 3).

2. Guirlande lumineuse selon la revendication 1, **caractérisée en ce qu'**une source lumineuse (2, 3) est entourée par un élément de support (7) similaire à un tuyau.

3. Guirlande lumineuse selon la revendication 2, **caractérisée en ce que** l'élément de support (7) similaire à un tuyau s'étend sur toute la longueur de la guirlande lumineuse (1).

4. Guirlande lumineuse selon l'une des revendications précédentes, **caractérisée en ce qu'**une source lumineuse (2, 3) est insérée dans l'élément de support (1a) de manière essentiellement affleurante avec un côté extérieur de l'élément de support (1a).

5. Guirlande lumineuse selon la revendication 1, **caractérisée en ce que** trois conduits de câbles (13, 14, 15) s'étendent parallèlement les uns aux autres dans la partie inférieure (1b).

6. Guirlande lumineuse selon la revendication 1 ou 5, **caractérisée en ce que** des éléments coupants (8, 9, 16, 17) sont intégrés dans la partie supérieure (1a) et chaque source lumineuse (2, 3) est en contact électrique avec des éléments coupants (8, 9, 16, 17).

7. Guirlande lumineuse selon l'une des revendications 1, 5 ou 6, **caractérisée en ce que**, lors de la réunion de la partie supérieure (1a) et de la partie inférieure (1b), un ou plusieurs câbles (14a) peuvent être entaillés et mis en contact électrique, selon le type et la disposition des éléments coupants (8, 9, 16, 17), et un câble (14a) peut être complètement sectionné, selon la disposition du coupe-câble (12).

8. Guirlande lumineuse selon l'une des revendications précédentes, **caractérisée en ce que** les sources lumineuses (2, 3) sont des diodes électroluminescentes.
